# EUROPÄISCHE PATENTSCHRIFT

(11) **EP 2 038 481 B1**
(45) Veröffentlichungstag und Bekanntmachung des Hinweises auf die Patenterteilung: **10.08.2011**
(21) Anmeldenummer: 07764853.3
(22) Anmeldetag: 26.06.2007
(51) Int. Cl.: E01B 29/02, B61D 17/00

(54) **GLEISBAUZUG FÜR DIE INSTANDHALTUNG EINES GLEISES**
TRACK RENEWAL TRAIN FOR MAINTAINING A TRACK
TRAIN DE MAINTENANCE DESTINÉ À LA MAINTENANCE DES VOIES

(30) Priorität: 28.06.2006 AT 5002006 U
(43) Veröffentlichungstag der Anmeldung: 25.03.2009
(73) Patentinhaber: Robel Bahnbaumaschinen GmbH, 83395 Freilassing (DE)
(72) Erfinder: HECHENBERGER, Peter, 6382 Kirchdorf (AT)
(86) Internationale Anmeldenummer: PCT/EP2007/005627
(87) Internationale Veröffentlichungsnummer: WO 2008/000432

(56) Entgegenhaltungen:
- EP-A- 1 738 984
- WO-A-2006/027030
- DE-U1- 20 208 835
- GB-A- 2 172 563

## Beschreibung

Die Erfindung betrifft einen Gleisbauzug für die Instandhaltung eines Gleises, bestehend aus einem Arbeitsfahrzeug und einem durch eine Kupplung mit diesem verbundenen Zugfahrzeug.

Durch DE 20208835 U ist ein Arbeits- bzw. Instandhaltungsfahrzeug bekannt, das zwei parallel zueinander verlaufende, endseitig jeweils auf Schienenfahrwerken abgestützte Fachwerkträger aufweist. Diese sind zur Bildung eines bodenlosen Wagenkastens jeweils mit einer Vielzahl von Dachträgern zur Abstützung einer Plane und Bildung eines in einer Achslängsrichtung durch die beiden Fachwerkträger begrenzten Arbeitsraumes verbunden. Das Instandhaltungsfahrzeug wird von einer Lokomotive bewegt.

Die Aufgabe der vorliegenden Erfindung liegt nun in der Schaffung eines Gleisbauzuges der eingangs genannten Art, mit dem Arbeits- und Zugfahrzeug eine zur weiteren Verbesserung der Sicherheit für die Arbeitskräfte dienende Einheit bilden.

Diese Aufgabe wird erfindungsgemäß mit einem Gleisbauzug der gattungsgemäßen Art durch die im Kennzeichen von Anspruch 1 angeführten Merkmale erreicht.

Ein derartig ausgebildeter Gleisbauzug ergibt eine bezüglich der Sicherheit für die Arbeitskräfte bestens optimierte konstruktive Gesamteinheit. Es ist nunmehr für die Arbeitskräfte möglich, zwischen zwei je an einem Zugsende angekuppelten Gleisbearbeitungsmaschinen zu pendeln, ohne dafür den Gleisbauzug seitlich in Richtung zum Nachbargleis verlassen zu müssen. In diesem Zusammenhang ist auch der Laderaum optimal in den Arbeitsraum integriert.

Weitere Vorteile der Erfindung ergeben sich aus den Unteransprüchen und der Zeichnungsbeschreibung.

Im folgenden wird die Erfindung anhand eines in der Zeichnung dargestellten Ausführungsbeispieles näher beschrieben. Es zeigen:

Fig. 1 und 2 eine Seitenansicht eines Gleisbauzuges bzw. eine Draufsicht auf diesen.

Ein in Fg. 1 und 2 dargestellter Gleisbauzug 1 setzt sich aus einem Arbeitsfahrzeug 2 und einem mit diesen durch eine Kupplung 3 verbundenen Zugfahrzeug 4 zusammen.

Das Zugfahrzeug 4 ist mit einer Energieeinheit 5 ausgestattet, die zur Versorgung eines Fahrantriebes 6 und sämtlicher weiterer auf dem Gleisbauzug 1 befindlichen Antriebe dient. Auf einem an die Kupplung 3 angrenzenden Fahrzeugende 7 ist ein Laderaum 8 mit einer in Fahrzeuglängsrichtung verschiebbaren Abdeckung 9 vorgesehen.

An einem von der Kupplung 3 distanzierten Fahrzeugende 10 ist das Zugfahrzeug 4 mit einer frontseitigen Einstiegstüre 11 sowie mit einem an diese anschließenden, zur Kupplung 3 führenden Durchgang 12 ausgestattet. Durch die mittig zwischen zwei Seitenwänden 25 positionierte Einstiegstüre 11 ist ein Zugang zu einer Fahrkabine 13 möglich.

Das endseitig auf Schienenfahrwerken 14 abgestützte Arbeitsfahrzeug 2 weist zwei parallel zueinander und in Fahrzeuglängsrichtung verlaufende Seitenwände 15 auf. Diese begrenzen gemeinsam mit einer beide Seitenwände 15 miteinander verbindenden Dachebene 16 einen Arbeitsraum 17. Damit sind auf einem darunter befindlichen Gleis 18 stehende Arbeitskräfte gehindert, den Arbeitsraum 17 in Richtung zu einem Nebengleis zu verlassen und damit optimal geschützt.

Im Arbeitsraum 17 befindet sich eine Vielzahl von Versorgungsleitungen 19 für elektrische, pneumatische und hydraulische Antriebe. Sämtliche Versorgungsleitungen 19 werden von der Energieeinheit 5 gespeist. Das Arbeitsfahrzeug 2 ist mit in Fahrzeuglängsrichtung verschiebbaren Hebevorrichtungen 20 zum Transport von Ladegut 21 zwischen dem Laderaum 8 und dem Arbeitsraum 17 ausgestattet.

An beiden von der Kupplung 3 abgewandten Fahrzeugenden 10 des Zug- und Arbeitsfahrzeuges 4,2 sind Kupplungen 22 für einen Anschluss einer auf dem Gleis 18 verfahrbaren Gleisbearbeitungsmaschine 23 vorgesehen, die ebenfalls über die Versorgungsleitungen 19 mit Energie versorgbar ist.

Jede Gleisbearbeitungsmaschine 23 ist mit zwei in Fahrzeuglängsrichtung verlaufenden, in Fahrzeugquerrichtung zueinander distanzierten Absicherungen 24, z. B. in Form eines Gitters, für eine Verlängerung des Durchganges 12 des Zugfahrzeuges 4 bzw. des Arbeitsraumes 17 des Arbeitsfahrzeuges 2 verbunden.

## Patentansprüche

1. Gleisbauzug (1) für die Instandhaltung eines Gleises, bestehend aus einem Arbeitsfahrzeug (2) und einem durch eine Kupplung (3) mit diesem verbundenen Zugfahrzeug (4), **gekennzeichnet durch** folgende Merkmale:
a) das Zugfahrzeug (4) weist im Bereich der Kupplung (3) einen Laderaum (8) mit einer in Fahrzeuglängsrichtung verschiebbaren Abdeckung (9) auf,
b) das Zugfahrzeug (4) ist mit einer frontseitigen, an einem der Kupplung (3) gegenüberliegenden Fahrzeugende (10) positionierten Einstiegstüre (11) und einem an diese anschließenden, zur Kupplung (3) führenden Durchgang (12) ausgestattet,
c) das Arbeitsfahrzeug (2) weist einen **durch** zwei parallel zueinander und in Fahrzeuglängsrichtung verlaufende Seitenwände (15) begrenzten, von der Einstiegstüre (11) aus begehbaren Arbeitsraum (17) auf,
d) das Arbeitsfahrzeug (2) ist mit in Fahrzeuglängsrichtung verschiebbaren Hebevorrichtungen (20) zum Transport von Ladegut (21) ausgestattet.

2. Gleisbauzug nach Anspruch 1, **dadurch gekennzeichnet, dass** an beiden von der Kupplung (3) abgewandten Fahrzeugenden (10) des Zug- und Arbeitsfahrzeuges (4,2) Kupplungen (22) für einen Anschluss einer Gleisbearbeitungsmaschine (23) vorgesehen sind.

3. Gleisbauzug nach Anspruch 2, **dadurch gekennzeichnet, dass** jede Gleisbearbeitungsmaschine (23) mit zwei in Fahrzeuglängsrichtung verlaufenden, zueinander distanzierten Absicherungen (24) für eine Verlängerung des Durchganges (12) des Zugfahrzeuges (4) bzw. des Arbeitsraumes (17) des Arbeitsfahrzeuges (2) verbunden ist.

4. Gleisbauzug nach Anspruch 1 oder 2, **dadurch gekennzeichnet, dass** am von der Kupplung (3) abgewandten Fahrzeugende (10) des Arbeitsfahrzeuges (2) eine frontseitige, zwischen den beiden Seitenwänden (25) positionierte Einstiegstüre (11) vorgesehen ist.

## Claims

1. A track construction train (1) for the maintenance of a track, consisting of a work vehicle (2) and a traction vehicle (4) which is connected to the former by means of a coupling (3), **characterized by the following features:**
a) in the region of the coupling (3), the traction vehicle (4) comprises a loading space (8) having a cover (9) displaceable in the longitudinal direction of the vehicle,
b) the traction vehicle (4) is equipped with an entry door (11), located at the front side and positioned at a vehicle end (10) lying opposite the coupling (3), and a passage-way (12) adjoining the entry door and leading towards the coupling (3),
c) the work vehicle (2) comprises a work space (17) which is accessible by way of the entry door (11) and delimited by two side walls (15) extending parallel to one another and in the longitudinal direction of the vehicle,
d) the work vehicle (2) is equipped with lifting devices (20), displaceable in the longitudinal direction of the vehicle, for transporting cargo (21).

2. A track construction train according to claim 1, **characterized in that** couplings (22) for connection of a track treatment machine (23) are provided at both vehicle ends (10), facing away from the coupling (3), of the traction- and work vehicles (4, 2).

3. A track construction train according to claim 2, **characterized in that** each track treatment machine (23) is connected to two safeguards (24), spaced from one another and extending in the longitudinal direction of the vehicle, for elongation of the passage-way (12) of the traction vehicle (4), or of the work space (17) of the work vehicle (2).

4. A track construction train according to claim 1 or 2, **characterized in that** at the vehicle end (10) of the work vehicle (2) facing away from the coupling (3), a front entry door (11) positioned between the two side walls (25) is provided.

## Revendications

1. Rame mécanisée d'entretien de la voie (1) pour l'entretien d'une voie ferrée, constituée d'un véhicule de travail (2) et d'un véhicule de traction (4) relié à celui-ci par un accouplement (3), **caractérisée par les caractéristiques suivantes :**
a) le véhicule de traction (4) présente dans la région de l'accouplement (3) un espace de chargement (8) avec un recouvrement (9) pouvant être décalé dans la direction longitudinale du véhicule,
b) le véhicule de traction (4) est équipé d'une porte d'accès (11) côté avant, positionnée à une extrémité du véhicule (10) opposée à l'accouplement (3) et d'un passage (12) se raccordant à celle-ci, menant à l'accouplement (3),
c) le véhicule de travail (2) présente un espace de travail (17) limité par des parois latérales (15) parallèles l'une à l'autre et s'étendant dans la direction longitudinale du véhicule, praticable depuis la porte d'accès (11),
d) le véhicule de travail (2) est équipé de dispositifs de levage (20) pouvant être décalés dans la direction longitudinale du véhicule pour le transport de marchandise (21).

2. Rame mécanisée d'entretien de la voie selon la revendication 1, **caractérisée en ce que** des accouplements (22) pour un raccord d'une machine d'usinage de la voie (23) sont prévus aux deux extrémités de véhicule (10) du véhicule de traction et de travail (4, 2) détournées de l'accouplement (3).

3. Rame mécanisée d'entretien de la voie selon la revendication 2, **caractérisée en ce que** chaque machine d'usinage de la voie (23) est reliée à deux protections (24) écartées l'une de l'autre, s'étendant dans la direction longitudinale du véhicule pour un prolongement du passage (12) du véhicule de traction (4) ou de l'espace de travail (17) du véhicule de travail (2).

4. Rame mécanisée d'entretien de la voie selon la revendication 1 ou 2, **caractérisée en ce qu'**une porte d'accès (11) côté avant, positionnée entre les deux parois latérales (25) est prévue à l'extrémité de véhicule (10) du véhicule de travail (2) détournée de l'accouplement (3).
